# EUROPÄISCHE PATENTSCHRIFT

(11) **EP 0 292 778 B1**
(45) Veröffentlichungstag und Bekanntmachung des Hinweises auf die Patenterteilung: **11.09.1991**
(21) Anmeldenummer: 88107504.8
(22) Anmeldetag: 10.05.1988
(51) Int. Cl.: B05B 5/025

(54) **Verfahren und Anlage zum elektrostatischen Beschichten mit leitfahigem Material**
Process and installation for electrostatic coating with a conductive coating product
Procédé et installation de revêtement électrostatique avec un produit de revêtement conducteur

(30) Priorität: 27.05.1987 DE 3717929; 29.07.1987 DE 3725172
(43) Veröffentlichungstag der Anmeldung: 30.11.1988
(73) Patentinhaber: Behr Industrieanlagen GmbH & Co., D-74321 Bietigheim-Bissingen (DE)
(72) Erfinder: Behr, Hans, D-7000 Stuttgart 1 (DE); Vetter, Kurt, Dipl.-Ing., D-7148 Remseck 3 (DE)
(74) Vertreter: Heusler, Wolfgang, Dipl.-Ing.

(56) Entgegenhaltungen:
- FR-A- 2 454 846
- FR-A- 2 572 662

## Beschreibung

Die Erfindung betrifft ein Verfahren gemäß dem Oberbegriff des Anspruchs 1 sowie eine Beschichtungsanlage zum Durchführen des Verfahrens.

In üblichen elektrostatischen Beschichtungsanlagen, wie sie insbesondere zum Lackieren von Kraftfahrzeug-Rohkarossen verwendet werden, legt man den Sprühkopf von Rotationszerstäubern od. dgl. an Hochspannung, um dadurch das die versprühten Beschichtungspartikel aufladende Feld zwischen dem Sprühkopf und dem geerdeten, zu beschichtenden Gegenstand zu erzeugen. Hierbei tritt das Problem auf, daß bei Verwendung eines Beschichtungsmaterials relativ guter Leitfähigkeit wie namentlich der sogenannten Wasserlacke der Isolationswiderstand über die den Sprühkopf mit dem Lackvorratsystem verbindende Leitung zu gering ist, wenn das Vorratssystem auf Erdpotential liegt.

Zur Lösung dieses Problems besteht die Möglichkeit, das gesamte Vorratssystem gegen Erde zu isolieren, was aber insbesondere dann unzweckmäßig ist, wenn das Vorratssystem wegen Farbwechselmöglichkeiten aus einer Vielzahl von Vorratsbehältern besteht. Abgesehen von dem beträchtlichen Isolationsaufwand kann ein umfangreiches Vorratssystem eine so erhebliche Kapazität haben, daß die entsprechende Ladeenergie in Hinblick auf die Gefahr explosionsartiger Entladungen am Sprühkopf zu groß wird. Ferner können auf dem hohen Potential liegende Behälter nicht ohne Abschalten der Spannung nachgefüllt werden, wenn man nicht hierfür aufwendige Zusatzeinrichtungen wie Zwischenbehälter od. dgl. vorsieht (vgl. DE-PS 2900660). Außerdem erfordern manche bekannte Systeme aufwendige, also unwirtschaftliche Hochspannungsquellen hoher Leistung.

Gemäß einer anderen bekannten Lösung der durch die Leitfähigkeit des Beschichtungsmaterials hervorgerufenen Probleme wird das gesamte Lackzuführungssystem von dem Vorratsbehälter bis zum Sprühkopf des Zerstäubers geerdet und das radial abgesprühte Material indirekt über den Sprühkopf umgebende Außenelektroden aufgeladen (EP-OS 0171042). Diese Lösung scheidet aber aus, wenn das Beschichtungsmaterial direkt durch den Sprühkopf aufgeladen werden soll.

Bei einer aus der DE-OS 3014221 bekannten Beschichtungsanlage für elektrisch leitfähige Materialien ist für jede Farbe ein eigener Vorratsbehälter vorgesehen, der gegen Erde und gegen die jeweils anderen Behälter isoliert angeordnet ist und über einen Farbwechsler und eine Verbindungsleitung die auf Hochspannungspotential liegende Sprühvorrichtung speist. Die Verbindungsleitung wird nach Beendigung des Beschichtungsbetriebes mit einer gegebenen Farbe und vor dem Wechsel zu einer anderen Farbe mit Lösungsmittel (Wasser) gespült und mit Druckluft getrocknet, um die erforderliche Isolierung zu dem anschließend mit der Sprühvorrichtung verbundenen Behälter aufrechtzuerhalten. Insbesondere bei einer großen Anzahl wählbarer Farben und entsprechender Behälter ist diese Anlage baulich aufwendig und sperrig.

Der Erfindung liegt die Aufgabe zugrunde, ein Verfahren bzw. eine Beschichtungsanlage zum Durchführen eines Verfahrens zu schaffen, das wesentlich weniger Bauaufwand erfordert als die zuletzt erwähnte bekannte Anlage, und bei dem die Möglichkeit besteht, den normalen Beschichtungsbetrieb auch bei einem Farbwechsel ohne wesentliche Unterbrechung fortzusetzen.

Diese Aufgabe wird durch das im Anspruch 1 gekennzeichnete Verfahren bzw. durch die in den weiteren Ansprüchen gekennzeichnete Beschichtungsanlage gelöst.

Die Erfindung hat den wesentlichen Vorteil, daß der Vorratsbehälter kleiner und einfacher aufgebaut sein kann als bei den vergleichbaren bekannten Anlagen und für alle wählbaren Farben gemeinsamen verwendet werden kann. Unter Umständen genügt als Vorratsbehälter ein einfaches kurzes Leitungs- oder Schlauchstück mit definiertem Volumen. Wenn man mit zwei derartigen Vorratsbehältern im Gegentaktbetrieb arbeitet, ist auch bei einem Farbwechsel eine praktisch pausenlose Beschichtung von beliebig großen Werkstückserien möglich. Der erforderliche Aufwand ist gering, insbesondere auch hinsichtlich der Isolierung zwischen dem geerdeten Versorgungssystem und der Sprühvorrichtung. Ein weiterer Vorteil liegt darin, daß nur minimale Verluste an Beschichtungsmaterial in Kauf genommen werden müssen. Die Erfindung eignet sich Z.B. besonders für die Großserienbeschichtung von Kraftfahrzeug-Rohkarossen.

Gemäß einer besonders zweckmäßigen Weiterbildung der Erfindung wird ein Vorratsbehälter verwendet, dessen Volumen einstellbar ist und vor dem Einfüllen des Beschichtungsmaterials entsprechend der zum Beschichten (z.B. eines einzigen Werkstücks) jeweils benötigten Menge eingestellt wird, wodurch der Reinigungsaufwand reduziert werden kann. Ein hierfür geeigneter Vorratsbehälter kann aus einem Dosierzylinder mit verschiebbarem Kolben bestehen.

An einem bevorzugten Ausführungsbeispiel wird die Erfindung näher erläutert. In der Zeichnung zeigen schematisch
Fig.1 ein System zur zwangsdosierten Versorgung eines Rotationszerstäubers oder einer sonstigen elektrostatischen Sprühvorrichtung mit Wasserlack oder einem ähnlich leitfähigen Beschichtungsmaterial;
Fig.2 ein der Fig. 1 entsprechendes, aber teilweise etwas abgewandeltes System; und
Fig.3 eine zweckmässige Ausführungsform eines als Vorratsbehälter für das System nach Fig. 2 dienenden Dosierzylinders.

In dem System gemäß Fig. 1 soll das Hauptnadelventil HNV des im Betrieb auf Hochspannungspotential beispielsweise in der Größenordnung von 100 kV gelegten Zerstäubers Z von (nicht dargestellten) Wasserlackvorräten unterschiedlicher Farbe über einen Farbwechsler FW an sich bekannter Art gespeist werden. Der Farbwechsler FW hat Farbventile F1, F2, F3 ...Fn für eine entsprechende, weitgehend beliebige Anzahl n wählbarer Farben. Ferner besitzt der Farbwechsler ein Ventil V₀ für Spülflüssigkeit und ein Ventil PL₀ für Druckluft.

An den Farbwechsler ist über eine spülbare Dosierpumpe DP₀, die von einem Schrittmotor M od. dgl. mit isolierter oder isolierender Welle angetrieben wird und einen von einem Bypassventil By gesteuerten Nebenschlußweg hat, ein Verteilerventil VV angeschlossen. Statt der Dosierpumpe DP₀ kann auch eine von einem Durchflußmeßgerät gesteuerte sonstige Dosiereinrichtung vorgesehen sein. Über das Verteilerventil VV kann der vom Farbwechsler FW kommende Wasserlack wahlweise unter Steuerung durch zwei Farbvorlaufventile FV₀ in eine von zwei Versorgungsleitungen LVA bzw. LVB gelenkt werden. Die Farbvorlaufventile FV₀ sind parallel und symmetrisch zueinander angeordnet, und das Verteilerventil VV hat ferner zwei entsprechend angeordnete Rückführungsventile RF₀.

Jede der Versorgungsleitungen LVA und LVB führt über eine erste Spülventilanordnung SP1 in einen spülbaren, unter Druck setzbaren Vorratsbehälter V, dessen Ausgang über eine zweite Spül ventilanordnung SP2 und eine Verbindungsleitung LZA bzw. LZB an ein Umschaltventil UV angeschlossen ist.

Die Spülventilanordnung SP1 hat zwei Ventile V₁ bzw. V₁₂ für Spülflüssigkeit, zwei Ventile PL₁ bzw. PL₁₂ für Druckluft sowie ein Farbvorlaufventil FV₁. Die Spülvorrichtung SP2 hat ein Ventil V₂ für Spülflüssigkeit, ein Ventil PL₂ für Druckluft, ein Farbvorlaufventil FV₂ und ein Rückführungsventil RF₂.

Der Kreis mit den Leitungen LVB und LZB enthält ebenso aufgebaute und angeordnete Spülventilanordnungen mit dazwischen liegendem spülbaren Vorratsdruckbehälter.

Das Umschaltventil UV verbindet diese zueinander parallelen Kreise oder Zweige darstellungsgemäß über eine weitere spülbare Dosierpumpe DP₄ od. dgl., die mit der Dosierpumpe DP₀ übereinstimmen, also insbesondere einen Schrittmotor mit Isolierwelle und einen Bypass haben kann, mit dem Hauptnadelventil HNV des Zerstäubers Z. Das Hauptnadelventil HNV enthält neben der Hauptnadel HN Ventile V₄ für Spülflüssigkeit und ein Rückführungsventil RF₄.

Die beiden dargestellten Vorratsbehälter V haben vorzugsweise nur ein Fassungsvermögen in der Größenordnung der Lackmenge, die zum Beschichten eines einzigen Werkstücks benötigt wird. Im Fall von Fahrzeugkarossen kann z.B. ein Inhalt von etwa 0,8 l genügen. Der unter Druck setzbare Behälter V wird von der Dosierpumpe DP₀ unter vorbestimmtem Druck mit einer vorbestimmten Lackmenge gefüllt. Die erforderliche Füllmenge ist in Form von Daten im übergeordneten Steuersystem der Anlage gespeichert, das die Dosierpumpe entsprechend steuert und zugleich auch selbsttätig im Farbwechsler FW das Ventil für die jeweils gewünschte Farbe öffnet. Bei dieser Zwangsdosierung wird zusätzlich zu der für das Werkstück benötigten Lackmenge auch das Volumen der jeweils ebenfalls zu füllenden Leitungsabschnitte berücksichtigt, das bei dem erwähnten Beispiel in der Größenordnung von 0,1 l liegen kann. In Fällen, in denen andere, insbesondere kleinere Werkstücke beschichtet werden sollen, kann die Zwangsdosierung auch für eine Mehrzahl von Werkstücken bemessen werden.

Die benötigten Leitungen wie LVA, LVB,LZA und LZB sind Schläuche aus isolierendem und möglichst wasserabstoßendem Werkstoff, vorzugsweise aus Kunststoff, wie beispielsweise PTFE.

Im Betrieb liegen der Farbwechsler FW und in der Regel mit ihm auch die Dosierpumpe DP₀ und das Verteilerventil VV ständig auf Erdpotential, während der Zerstäuber Z mit seinem Hauptnadelventil HNV und in der Regel die spülbare Dosierpumpe DP₄ (mit Ausnahme ihres isolierten Antriebsmotors) und das Umschaltventil UV ständig an Hochspannung liegen. In Abwandlung dieses Beispiels besteht auch die Möglichkeit, die hier beschriebene zyklische Isolierung zwischen dem Behälter V und dem Zerstäuber Z (Leitungen LZA, LZB) in der Leitung zwischen dem Umschaltventil UV oder der Dosierpumpe DP₄ einerseits und dem Zerstäuber Z andererseits zu realisieren. Die dazwischen geschalteten parallelen Zweige mit ihrem jeweiligen Vorratsbehälter V wechseln ihr Potential dagegen ständig taktweise zwischen dem hohen und dem niedrigen Potential, je nach der durch das leitende Beschichtungsmaterial hergestellten elektrischen Verbindung mit dem geerdeten Versorgungssystem und dem Zerstäuber.

Im folgenden wird die Betriebsweise durch die Beschreibung der verschiedenen aufeinanderfolgenden oder zum Teil auch gleichzeitigen Betriebsphasen erläutert:

Zuerst wird über eines der Ventile wie z.B. F1 des Farbwechslers FW durch die nachgeschaltete Dosierpumpe DP₀ der Behälter V des in der Zeichnung linken Zweiges gefüllt, und zwar über das Farbvorlaufventil FV₀ des Verteilerventils VV, die Leitung LVA und das Farbvorlaufventil FV₁ der Spülventilanordnung SP₁. Die Füllung reicht bis zum Farbvorlaufventil FV₂ der Spülventilanordnung SP₂.

Nach Füllung des Behälters V wird das Farbvorlaufventil FV₀ geschlossen und der Farbwechsler FW gespült. Zu diesem Zweck wird über das Ventil V₀ des Farbwechslers Lösungsmittel (das bei dem betrachteten Beispiel in der Hauptsache aus Wasser bestehen kann) in den Farbwechsler geleitet. Es spült auch die Dosierpumpe DP₀ und gelangt über das Rückführungsventil RF₀ des Verteilerventils VV unter Mitnahme vorhandener Farbreste über eine Entsorgungsleitung LES in eine Entsorgungseinrichtung ES. Gleichzeitig und/oder anschließend wird durch das Ventil PL₀ des Farbwechslers, das darstellungsgemäß als Rückschlagventil ausgebildet ist, Luft zum Trocknen der gespülten Wege eingeblasen.

Insbesondere muß nach dem Füllen des Behälters V auch die durch die Leitung LVA gebildete Isolierstrecke zwischen dem Verteilerventil VV und der Spülventilanordnung SP1 gespült und getrocknet werden. Zu diesen Zweck werden gleichzeitig oder abwechselnd das Ventil V₁₂ der Spülventilanordnung SP1 für Lösungsmittel bzw. dessen Luftventil PL₁₂ geöffnet. Das Lösungsmittel bzw. die Luft gelangen unter Mitnahme der in der Leitung LVA verbliebenen Farbreste durch die Ventile FV₀ und RF₀ des Verteilerventils VV in die Entsorgungsleitung LES. Nach dem Abschalten des Lösungsmittels durch Schließen des Ventils V₁₂ muß der gesamte vom Luftventil PL₁₂ durch das Verteilerventil VV in die Entsorgungsleitung führende Weg vollständig durch Luft trockengeblasen werden.

Jetzt kann die Farbe aus dem unter Druck stehenden (oder über das Luftventil PL₁ unter Druck gesetzten) Behälter V über das Umschaltventil UV und die Dosierpumpe DP₄ dem Zerstäuber zugeführt werden. Dies geschieht über das Farbvorlaufventil FV₂ der Spülventilanordnung SP2, die Leitung LZA, das Farbvorlaufventil FV₃ des Umschaltventils UV und die zu der Dosierpumpe DP₄ und das Hauptnadelventil HNV führenden Leitungen. Der Behälter V steht hierbei unter Hochspannung, ist aber aufgrund der beschriebenen Entleerung der Leitung LVA vom Farbversorgungssystem isoliert.

Vorzugsweise wird das Beschichtungsmaterial aus dem Behälter V zunächst nur bis zu dem geschlossenen Hauptnadelventil des Zerstäubers Z "angedrückt", und zwar zweckmässig über den Bypass der Dosierpumpe DP₄. Dieser "Andrückweg" kann bis zu dem Rückführungsventil RV₄ des Hauptnadelventils HNV oder über dieses hinaus führen. Erst dann wird bei dieser bevorzugten Betriebsweise das Hauptnadelventil geöffnet und die Farbe von der Dosierpumpe DP₄ zum Absprühen in den Zerstäuber Z gepumpt. Der Druck im Behälter V kann hierbei z.B. in der Größenordnung von 2,5 bis 4 bar liegen.

Anschließend kann der Zerstäuber sowohl innen, d.h. vom Umschaltventil UV bis zum Hauptnadelventil HNV, als auch außen, d.h. am Glockenteller od. dgl. gespült werden. Beides geschieht über das Luftventil PL₃ und das Lösungsmittelventil V₃ des Umschaltventils UV. Die in dem inneren Leitungssystem zwischen Umschaltventil UV und Hauptnadelventil HNV befindlichen Farbreste werden durch das Rückführungsventil RF₄ in die Entsorgungseinrichtung ES abgeführt.

Während der Zerstäuber Z aus dem Behälter V des in der Zeichnung linken Zweiges versorgt wird, kann der dazu parallele rechte Zweig für die Beschichtung der nächsten Fahrzeugkarosse in der zuvor beschriebenen Weise vorbereitet werden. Je nach Bedarf kann hierfür dieselbe oder eine andere Farbe gewählt werden. Es wird also das betreffende, ggf. andere Ventil wie z.B. F2 des Farbwechslers FW geöffnet und das Beschichtungsmaterial durch die zu diesem Zeitpunkt der Beschichtung einer Karosse wieder verfügbare Dosierpumpe DP₀ über das in der Zeichnung rechte Farbvorlaufventil des Verteilerventils VV, die Leitung LVB und die rechte Spülventilanordnung in den rechten Vorratsbehälter gefördert.

Ebenfalls noch während der Beschichtung wird dann wieder der Farbwechsler in der beschriebenen Weise gespült.

Immer noch bei arbeitendem Zerstäuber Z kann dann die durch die Leitung LVB gebildete Isolierstrecke zwischen dem in der Zeichnung rechten Behälter und dem Verteilerventil VV gespült und anschließend vollständig trockengeblasen werden. Wie dies geschieht, wurde bereits für die Leitung LVA erläutert.

Anschließend und nach Beendigung der Beschichtung der zunächst betrachteten Karosse kann nun das Beschichtungsmaterial der neuen Farbe aus dem rechten Behälter bis zum Hauptnadelventil HNV "angedrückt" werden, wobei der rechte Behälter unter Hochspannung gesetzt wird. Sodann pumpt die Dosierpumpe DP₄ dieses Beschichtungsmaterial in den Zerstäuber Z, der es auf die nächste Karosse absprüht.

Zweckmässig während der Zeit, in der das Beschichtungsmaterial aus dem rechten Behälter zum Hauptnadelventil des Zerstäubers gelangt, kann der in der Zeichnung linke Behälter V, in dem sich die erste Farbe befunden hatte, gespült werden. Zu diesem Zweck wird Lösungsmittel über das Ventil V₁ der Spülventilanordnung SP1 durch den Behälter V und über das Rückführungsventil RF₂ der Spülventilanordnung SP2 in eine zur Entsorgungseinrichtung ES führende Leitung geleitet. Gleichzeitig oder abwechselnd hiermit kann über das Ventil PL₁ Luft durch den Behälter V geblasen werden.

Ebenfalls noch während der Zufuhr von Farbe vom rechten Behälter zum Hauptnadelventil kann die durch die Leitung LZA gebildete Isolierstrecke zwischen der Spülventilanordnung SP2 und dem Umschaltventil UV gespült und anschließend trockengeblasen werden. Dies geschieht über die Ventile PL₂ und V₂ der Spülventilanordnung SP2 und das Rückführungsventil RF₃ des Umschaltventils. Die vorhandenen Farbreste werden wieder über eine an das Ventil RF₃ angeschlossene Leitung der Entsorgungseinrichtung ES zugeführt.

Sobald die Leitung LZA trocken ist, kann wieder mit der ersten Betriebsphase, also dem Anschluß des linken Behälters V an das Versorgungssystem begonnen werden. Es versteht sich, daß gleichzeitig nach Abschluß der Beschichtung der zweiten Karosse der Zerstäuber Z wieder gespült werden kann und während der Beschichtung der nächsten Karosse der rechte Behälter gespült und die durch die Leitung LZB gebildete Isolierstrecke gespült und getrocknet werden muß.

Alle diese Vorgänge wiederholen sich zyklisch von Karosse zu Karosse und können problemlos in einer Schaltfolge gesteuert werden, die eine einwandfreie Potentialtrennung gewährleisten.

Wenn bei dem in der oben anhand von Fig.1 beschriebenen Verfahren ein Vorratsbehälter mit gegebenem unveränderbarem Volumen verwendet wird, muß der Behälter offensichtlich so groß bemessen werden, daß er für das bzw. die größtmöglichen jeweils zu beschichtenden Werkstücke ausreichend ist. In vielen Fällen soll die Beschichtungsanlage aber für Werkstücke unterschiedlicher Größe verwendet werden, also einmal für größere und zu anderen Zeiten für kleinere Werkstücke. Ein typisches Beispiel hierfür ist die Serienbeschichtung unterschiedlicher Kraftfahrzeug-Rohkarossen. Bei der Verwendung für kleinere Werkstücke muß der Vorratsbehälter also immer nur zum Teil mit Farbe gefüllt werden, während nach der sich zyklisch anschließenden Entleerung das gesamte Volumen zur Reinigung des Behälters mit Lösemitteln gefüllt wird. Infolgedessen wird insbesondere bei der zyklischen Einfüllung und Entnahme einer relativ geringen Beschichtungsmaterialmenge mehr Lösemittel verbraucht, als eigentlich nötig wäre, was schon wegen der damit verbundenen Umweltbelastung (Immission) unerwünscht ist, und außerdem nimmt die Reinigung wegen der größeren Fülldauer entsprechend mehr Zeit in Anspruch, die für den eigentlichen Serienbeschichtungsbetrieb verloren geht.

Das in Fig. 2 dargestellte System entspricht weitgehend demjenigen nach Fig. 1, hat aber den Vorteil, daß der Aufwand an Lösemittel und Zeit beim Reinigen des Vorratsbehälters auf ein Minimum herabsetzbar ist.

Im Betrieb liegen auch hier der Farbwechsler FW und das Verteilerventil VV ständig auf Erdpotential, während der Zerstäuber Z mit seinem Hauptnadelventil HNV und das Umschaltventil UV ständig an Hochspannung liegen. Die dazwischengeschalteten parallelen Zweige mit einem jeweiligen Dosierzylinder DZ wechseln ihr Potential dagegen ständig taktweise zwischen dem hohen und dem niedrigen Potential, je nach der durch das leitende Beschichtungsmaterial hergestellten elektrischen Verbindung mit dem geerdeten Versorgungssystem und dem Zerstäuber. Durch das abwechselnde Füllen und Entleeren der Versorgungs- und Verbindungsleitungen auf den Eingangs- bzw. Ausgangsseiten der Dosierzylinder DZ werden der Farbwechsler und die Sprühvorrichtung ständig voneinander isoliert gehalten.

Vor Beginn des Beschichtungsbetriebes soll das Volumen der beiden Dosierzylinder entsprechend der jeweils benötigten Farbmenge, d.h. entsprechend der Flächengröße der jeweils zu beschichtenden Karossen eingestellt werden. Zu diesem Zweck besteht der Dosierzylinder DZ gemäß Fig. 3 aus einem Zylindergefäß 1 und einem darin verschiebbaren Kolben 2, der am Ende einer abdichtend durch die eine Stirnwand des Gefäßes geführten Kolbenstange 3 angeordnet ist. In seiner der Kolbenstange 3 abgewandten anderen Stirnwand hat das Zylindergefäß 1 eine Auslaßöffnung 4, die in die Spülventilanordnung SP2 (Fig. 2) führt. Der mit der ersten Spülventilanordnung SP1 verbundene Einlaß des Dosierzylinders DZ befindet sich in dem Kanal 5 im Inneren der Kolbenstange 3, die als hohles Rohr ausgebildet ist. Der Kanal 5 mindet im Inneren des Kolbens 2 in einen Verbindungskanal 6, der zu einem in der Nähe der Umfangsfläche des Kolbens 2 konzentrisch zu dessen Verschiebungsachse umlaufenden Ringkanal 7 führt. Von dem Ringkanal 7 gespeiste Ausströmdüsen 8 verlaufen in der dargestellten Richtung allgemein zu der Gefäßinnenwandung hin mit einer leichten Neigung nach vorne in die Verschiebungsrichtung (zur Auslaßöffnung 4) und münden in der Stirnfläche des Kolbens 2 nahe an der Gefäßinnenwandung, auf die sie gerichtet sind. Statt einer Vielzahl von Düsen 8 kann auch ein ringförmiger Spalt vorgesehen sein. Der Kolben 2 kann darstellungsgemäß zweiteilig sein, wobei der eine Teil mit der Kolbenstange 3 einstückig verbunden sein und der daran befestigte andere Teil die Kanäle 6, 7 enthalten kann. In seiner Umfangsfläche hat der Kolben Dichtungsringe 9, mit denen er abdichtend an der in Verschiebungsrichtung geradlinigen Innenwandung des Zylindergefäßes 1 gleitet. Der Raum zwischen der in Fig. 2 unteren Stirnfläche des Kolbens 2 und der Auslaßöffnung 4 bildet das einstellbare Farbmengenvolumen. In den auf der anderen Kolbenseite befindlichen Raum mündet ein Druckluftanschluß 10, dessen Zweck noch erläutert wird.

Zum Einstellen des Farbmengenvolumens kann ein mit der Kolbenstange 3 verbundener Spindelantrieb SM (Fig. 2) mit einem Schrittmotor dienen, der von Impulsen gespeist wird, welche das elektronische Steuersystem der Anlage vor Beschichtungsbeginn aufgrund der in Form von Daten gespeicherten Karossengröße erzeugt. Statt eines Spindelantriebs läßt sich auch ein Zahnstangen- oder sonstiges Antriebssystem verwenden.

Das Füllen, Entleeren und Reinigen der Dosierzylinder DZ erfolgt im wesentlichen in der weiter oben beschriebenen Weise. Zunächst wird also über den Farbwechsler FW der Dosierzylinder DZ eines der beiden Zweige gefüllt. Da einfach das zuvor eingestellte Volumen des Dosierzylinders ganz gefüllt werden kann, ist hierbei keine Dosierpumpe erforderlich. Nach Spülen und Trocknen des Farbwechslers FW und der betreffenden Versorgungsleitung LVA oder LVB wird die Farbe dem Dosierzylinder DZ entnommen und dem Zerstäuber Z zugeführt.

Sodann soll der Dosierzylinder DZ gespült werden. Zu diesem Zweck würde es genügen, Lösemittel über die Spülventilanordnung SP1 durch den zwischen dem Kolben 2 (Fig. 3) und der Auslaßöffnung 4 eingestellten Raum zu leiten. Vorzugsweise wird aber zur weiteren Einsparung von Lösemittel dieses aus den Ausströmdüsen 8 gegen die Innenwandung des Zylindergefäßes 1 gesprüht, während gleichzeitig der die Düsen enthaltende Kolben 2 in Richtung zur Auslaßöffnung 4 bewegt wird. An der Wandung haftende Farbe wird hierbei mit dem Lösemittel von der mit den Dichtungsringen 9 versehenen Umfangsfläche des Kolbens 2 abgestreift und in Richtung zur Auslaßöffnung 4 gefördert. Die Bewegung des Kolbens kann bis zum Anschlag der Kolbenstirnfläche an der zweckmäßig entsprechend geformten Endwand des Zylindergefäßes 1 erfolgen. Zur Beschleunigung kann diese Reinigungsbewegung durch Druckluft bewirkt werden, die durch den erwähnten Druckluftanschluß 10 auf die antriebsseitige Stirnfläche des Kolbens 2 wirkt. Steuerventile DLV für den Druckluftantrieb sind in Fig.2 dargestellt. Anschließend wird der Kolben 2 in die vom Steuersystem vorgegebene Stellung zurückbewegt. Die für diese Betriebsweise erforderliche Änderung der Antriebskonstruktion für die Kolbenstange 2 mit dem Spindelantrieb SM ist nicht dargestellt und nicht Gegenstand der Erfindung.

Verschiedene Möglichkeiten bestehen auch für das Entlüften des Dosierzylinders beim Füllen und Reinigen. Beispielsweise kann die Entlüftung über eines der zu der Entsorgung führenden Ventile der Spülventilanordnungen SP2 oder des Umschaltventils UV oder eventuell auch über den Zerstäuber selbst erfolgen.

## Patentansprüche

1. Verfahren zum serienweisen elektrostatischen Beschichten von Werkstücken mit elektrisch leitfähigem Beschichtungsmaterial, bei dem zunächst ein gegen Erde isoliert angeordneter Vorratsbehälter mit dem Beschichtungsmaterial gefüllt wird, das Beschichtungsmaterial dann von dem Vorratsbehälter über eine Verbindungsleitung einer auf Hochspannungspotential liegenden Sprühvorrichtung zugeführt wird, wobei der Behälter durch das leitende Beschichtungsmaterial in der Verbindungsleitung mit der Sprühvorrichtung elektrisch verbunden wird, und der Behälter nach dem Beschichtungsvorgang durch Entleeren der Verbindungsleitung von der Sprühvorrichtung elektrisch isoliert wird, **dadurch** **gekennzeichnet**, daß das Beschichtungsmaterial von einem auf niedrigem Potential oder Erdpotential liegenden Vorratssystem über eine Versorgungsleitung in den Vorratsbehälter geleitet wird, während die zu der Sprühvorrichtung führende Verbindungsleitung entleert ist, und daß der das Beschichtungsmaterial enthaltende Vorratsbehälter durch Entleerung der Versorgungsleitung von dem Vorratssystem elektrisch isoliert wird.

2. Verfahren nach Anspruch 1, **dadurch gekennzeichnet**, daß Beschichtungsmaterial von dem Vorratssystem über eine erste Versorgungsleitung (LVA) in einen ersten Vorratsbehälter geleitet wird, während die von diesem Vorratsbehälter zu der Sprühvorrichtung führende Verbindungsleitung (LZA) entleert ist, daß der das Beschichtungsmaterial enthaltende erste Vorratsbehälter durch Entleerung der ersten Versorgungsleitung (LVA) von dem Vorratssystem elektrisch isoliert wird, daß Beschichtungsmaterial von dem Vorratssystem über eine zweite Versorgungsleitung (LVB) in einen zu dem ersten Vorratsbehälter parallelgeschalteten zweiten Vorratsbehälter geleitet wird, während die von dem zweiten Vorratsbehälter zu der Sprühvorrichtung führende zweite Verbindungsleitung (LZB) entleert ist, daß der das Beschichtungsmaterial enthaltende zweite Vorratsbehälter durch Entleeren der zweiten Versorgungsleitung (LVB) von dem Vorratssystem elektrisch isoliert wird, und daß jeweils der eine Vorratsbehälter über seine Versorgungs leitung gefüllt wird, während das Beschichtungsmaterial aus dem jeweils anderen Vorratsbehälter der Sprühvorrichtung zugeführt und versprüht wird.

3. Verfahren nach Anspruch 1 oder 2, dadurch gekennzeichnet, daß der Vorratsbehälter mit einer genau dosierten Menge des Beschichtungsmaterials gefüllt wird, die im wesentlichen nur zum Beschichten eines einzigen Werkstücks oder einer vorbestimmten geringen Anzahl von Werkstücken ausreicht.

4. Verfahren nach einem der vorangehenden Ansprüche, **dadurch gekennzeichnet**, daß der Vorratsbehälter nach dem Entleeren der Versorgungsleitung unter Abgabe des Beschichtungsmaterials an die Sprühvorrichtung völlständig entleert wird.

5. Verfahren nach einem der Ansprüche 1 bis 4, **dadurch gekennzeichnet**, daß zwei parallelgeschaltete Vorratsbehälter vorgesehen sind, die einander abwechselnd mit Beschichtungsmaterial derselben Farbe gefüllt und entleert werden.

6. Verfahren nach einem der Ansprüche 1 bis 5, **dadurch gekennzeichnet**, daß zwei parallelgeschaltete Vorratsbehälter vorgesehen sind und bei einem Farbwechsel der eine Vorratsbehälter mit Beschichtungsmaterial der einen Farbe und der zweite Vorratsbehälter mit Beschichtungsmaterial der anderen Farbe gefüllt wird.

7. Verfahren nach einem der vorangehenden Ansprüche, **dadurch** **gekennzeichnet**, daß die Verbindungsleitung, der Vorratsbehälter und/oder die Versorgungsleitung nach dem Entleeren jeweils mit einem Lösemittel für das Beschichtungsmaterial gespült werden.

8. Verfahren nach einem der vorangehenden Ansprüche, **dadurch** **gekennzeichnet**, daß die Versorgungsleitung, der Vorratsbehälter und/oder die zu der Sprühvorrichtung führende Verbindungsleitung nach dem Entleeren trockengeblasen werden.

9. Verfahren nach einem der vorangehenden Ansprüche, **dadurch** **gekennzeichnet**, daß das Volumen des Vorratsbehälters vor dem Einfüllen des Beschichtungsmaterials entsprechend der zum Beschichten jeweils benötigten Menge eingestellt wird.

10. Verfahren nach Anspruch 9, **dadurch gekennzeichnet**, daß das Volumen des Vorratsbehälters beim Reinigen verkleinert wird.

11. Beschichtungsanlage zum serienweisen electrostatischen Beschichten von Werkstücken mit elektrisch leifähigem Beschichtungsmaterial, mit einer Sprühvorrichtung (Z), einem auf niedrigem Potential oder Erdpotential liegenden Vorratssystem für das Beschichtungsmaterial, einem gegen Erde isoliert angeortreten Vorratsbehälter (V), einer den Vorratsbehälter (V) mit der Sprühvorrichtung (Z) verbindenden isolierenden Verbindungsleitung (LZA, LZB) einer gesteuerten Ventilanortrung (SP2, UV),die an die Verbindungsleitung (LZA, LZB) sowie an eine Quelle für ein Mittel zum Entleeren und/oder Reinigen der Verbindungsleitung (LZA, LZB) angeschlossen ist, und einem Farbwechsler (FW), der mehrere mit in dem Vorratssystem enthaltenen Quellen für Beschichtungsmaterial unterschiedlicher Farbe verbundene Farbventile (F1-Fn) enthält und mit dem Vorratsbehälter (V) verbunden ist, **dadurch** **gekennzeichnet**, daß der Farbwechsler (FW) ständig auf das niedrige oder Erdpotential des Vorratssystems gelegt ist und über eine allen Farben gemeinsame isolierende Versorgungsleitung (LVA, LVB) zum Füllen des Vorratsbehälters (V) mit diesem verbunden ist, und daß eine weitere gesteuerte Ventilanordnung (SP1) an diese Versorgungsleitung (LVA, LVB) sowie an eine Quelle für ein Mittel zum Entleeren und/oder Reinigen der Versorgungsleitung (LVA, LVB) angeschlossen ist.

12. Beschichtungsanlage nach Anspruch 11, **dadurch gekennzeichnet**, daß der Versorgungsleitung (LVA, LVB) eine Dosiereinrichtung (DP₀) zum Füllen des Vorratsbehälters (V) mit einer vorbestimmten Menge des Beschichtungsmaterials vorgeschaltet ist.

13. Beschichtungsanlage nach Anspruch 11 oder 12, **dadurch gekennzeichnet**, daß eine Dosiereinrichtung (DP₄) zum Entleeren des Vorratsbehälters (DZ) zwischen den Vorratsbehälter und die Sprühvorrichtung (Z) geschaltet ist.

14. Beschichtungsanlage nach Anspruch 12 oder 13, **dadurch** **gekennzeichnet**, daß die Dosiereinrichtung (DP₀, DP₄) einen von ihr elektrisch isolierten Antriebsmotor (M) hat.

15. Beschichtungsanlage nach einem der Ansprüche 11 bis 14, **dadurch** **gekennzeichnet**, daß zwei Vorratsbehälter (V) vorgesehen sind, zu denen jeweils eine Versorgungsleitung (LVA, LVB) vom Vorratssystem führt, und die über je eine Verbindungsleitung (LZA, LZB) mit der Sprühvorrichtung (Z) verbunden sind, und daß zwischen die beiden Versorgungsleitungen (LVA, LVB) und das geerdete Versorgungssystem (Farbwechsler FW) ein Verteilerventil (W) geschaltet ist.

16. Beschichtungsanlage nach Anspruch 15, **dadurch gekennzeichnet**, daß zwischen die beiden Vorratsbehälter (V) und die Sprühvorrichtung (Z) ein umschaltbares Ventil (UV) geschaltet ist.

17. Beschichtungsanlage nach einem der Ansprüche 11 bis 16, **dadurch** **gekennzeichnet**, daß am Eingang und/oder am Ausgang des Vorratsbehälters (V) je eine Spülventilanordnung (SP1,SP2) angeordnet ist.

18. Beschichtungsanlage nach einem der Ansprüche 11 bis 17, **dadurch** **gekennzeichnet**, daß die Versorgungs- und Verbindungsleitungen (LVA, LVB; LZA, LZB) mindestens zum Teil aus isolierendem Kunststoff bestehende Schläuche sind.

19. Beschichtungsanlage nach einem der Ansprüche 11 bis 18 **dadurch gekennzeichnet**, daß der Vorratsbehälter aus einem Dosierzylinder (DZ) mit einem verschiebaren Kolben (2) besteht.

20. Beschichtungsanlage nach Anspruch 19, **dadurch gekennzeichnet**, daß ein Leitungskanal (5, 6, 7) für Farbe und Lösemittel durch eine auf der einen Stirnseite des Kolbens (2) befindliche, aus dem Dosierzylinder (DZ) herausreichende verschiebbare Kolbenstange (3) und durch den Kolben (2) hindurch bis zu mindestens einer Öffnung (8) auf dessen anderer Stirnseite führt.

21. Beschichtungsanlage nach Anspruch 20, **dadurch gekennzeichnet,** daß eine oder mehrere mit dem Leitungskanal (5, 6, 7) in Verbindung stehende Ausströmdüsen (8), die in der Nähe des seitlichen Randes des Kolbens (2) angeordnet sind, auf die Innenwandung des Dosierzylinders (DZ) gerichtet sind.

22. Beschichtungsanlage nach einem der Ansprüche 19 bis 21, **dadurch** **gekennzeichnet**, daß ein impulsgesteuerter Schrittmotor zum Verschieben des Kolbens (2) vorgesehen ist.

## Claims

1. Method of serially electrostatically coating workpieces with an electrically conductive coating material in which a storage container insulated from earth is first filled with a coating material, the coating material is then fed from the storage container via a connecting line to a spraying device at a high voltage potential, the container being electrically connected to the spraying device through the conductive coating material in the connecting line and the container is electrically insulated from the spraying device after the coating process by emptying the connecting line, characterised in that the coating material is fed to the storage container from a storage system at a low potential or earth potential through a supply line whilst the connecting line leading to the spraying device is emptied and that the storage container containing the coating material is electrically insulated from the storage system by emptying the supply line.

2. Method as claimed in claim 1, characterised in that the coating material is passed from the storage system via a first supply line (LVA) into a first storage container whilst the connecting line (LZA) extending from this storage container to the spraying device is emptied, that the first storage container containing the coating material is electrically insulated from the storage system by emptying the first supply line (LVA), that coating material is passed from the storage system via a second supply line (LVB) into a second storage container connected in parallel with the first storage container whilst the second connecting line (LZB) extending from the second storage container to the spraying device is emptied, that the second storage container containing the coating arterial is electrically insulated from the storage system by emptying the second supply line (LVB) and that each storage container is filled via its supply line whilst the coating material is supplied from the other storage container to the spraying device and is sprayed.

3. Method as claimed in claim 1 or 2, characterised in that the storage container is filled with a precisely metered amount of the coating material which is substantially sufficient only for coating a single workpiece or a predetermined small number of workpieces.

4. Method as claimed in one of the preceding claims, characterised in that the storage container is completely emptied after the supply line has been emptied and the coating material delivered to the spraying device.

5. Method as claimed in one of claims 1 to 4, characterised in that two storage containers are provided connected in parallel which are alternately filled with coating material of the same colour and emptied.

6. Method as claimed in one of claims 1 to 5, characterised in that two storage containers are provided connecting in parallel and at a colour change the one storage container is filled with coating material of the one colour and the second storage container is filled with coating material of the other colour.

7. Method as claimed in one of the preceding claims, characterised in that after being emptied the connecting line, the storage container and/or the supply line are each flushed with a solvent for the coating material.

8. Method as claimed in one of the preceding claims, characterised in that after being emptied the supply line, the storage container and/or the connecting line leading to the spraying device are blown dry.

9. Method as claimed in one of the preceding claims, characterised in that before filling with coating material the volume of the storage container is adjusted in accordance with the amount required for coating.

10. Method as claimed in claim 9, characterised in that during cleaning the volume of the storage container is reduced.

11. Coating installation for serially electrostatically coating workpieces with electrically conductive coating material including a spraying device (Z), a storage system at a low potential or earth potential for the coating material, a storage container (V) insulated from earth, a connecting line (LZA, LZB) connecting the storage container (V) to the spraying device (Z) in an insulating manner, a controlled valve arrangement (SP2, UV) which is connected to the connecting line (LZA, LZB) and to a source of a means for emptying and/or cleaning the connecting line (LZA, LZB) and a colour changer (FW) which includes a plurality of paint valves (F1-Fn) connected to sources of coating material of different colour included in the supply system and is connected to the storage container (V), characterised in that the colour changer (FW) is constantly at the low or earth potential of the storage system and is connected to it via an insulating supply line (LVA, LVB) common to all the colours for filling the storage container (V) and that a further controlled valve arrangement (SP1) is connected to this supply line (LVA, LVB) and to a source of a means for emptying and/or cleaning the supply line (LVA, LVB).

12. Coating installation as claimed in claim 11, characterised in that a metering device (DP₀) for filling the storage container (V) with a predetermined amount of the coating material is connected upstream of the supply line (LVA, LVB),

13. Coating installation as claimed in claim 11 or 12, characterised in that a metering device (DP₄) for emptying the storage container (DZ) is connected between the storage container and the spraying device (Z).

14. Coating installation as claimed in claim 12 or 13, characterised in that the metering device (DP₀, DP₄) has a drive motor (M) which is electrically insulated from it.

15. Coating installation as claimed in one of claims 11 to 14, characterised in that two storage containers (V) are provided to which a respective supply line (LVA, LVB) leads from the storage system and which are connected to the spraying device (Z) via a respective connecting line (LZA, LZB) and that a distributor valve (VV) is connected between the two supply lines (LVA, LVB) and the earthed supply system (colour changer FW).

16. Coating installation as claimed in claim 15, characterised in that a switchable valve (UV) is connected between the two storage containers (V) and the spraying device (Z).

17. Coating installation as claimed in one of claims 11 to 16, characterised in that a respective flushing valve arrangement (SP1, SP2) is arranged at the inlet and/or outlet of the storage container (V).

18. Coating installation as claimed in one of claims 11 to 17, characterised in that the supply and connecting lines (LVA, LVB; LZA, LZB) are hoses comprising at least in part insulating plastics material.

19. Coating installation as claimed in one of claims 11 to 18, characterised in that the storage container comprises a metering cylinder (DZ) with a movable piston (2).

20. Coating installation as claimed in claim 19, characterised in that a conduit passage (5, 6, 7) for paint and solvent passes through a moveable piston rod (3), which is situated on the one end face of the piston (2) and extends out of the metering cylinder (DZ), and through the piston (2) to at least one opening (8) on its other end face.

21. Coating installation as claimed in claim 20, characterised in that one or more outlet nozzles (8), which communicate with the conduit passage (5,6,7) and are arranged in the vicinity of the side wall of the piston (2), are directed towards the inner wall of the metering cylinder (DZ).

22. Coating installation as claimed in one of claims 19 to 21, characterised in that a pulse-controlled stepper motor is provided for moving the piston (2).

## Revendications

1. Procédé de revêtement électrostatique en série pour appliquer à des pièces une matière de revêtement électriquement conductrice, dans lequel on remplit d'abord de la matière de revêtement un récipient de stockage disposé de façon à être isolé par rapport à la terre, on amène alors la matière de revêtement du récipient de stockage à un dispositif de pulvérisation mis sous haute tension par l'intermédiaire d'une conduite de liaison, le récipient étant relié électriquement par la matière de revêtement électriquement conductrice se trouvant dans la conduite de liaison au dispositif de pulvérisation et l'on isole électriquement le récipient du dispositif de pulvérisation après l'opération de revêtement par évacuation de la conduite de liaison, caractérisé en ce qu'on amène la matière de revêtement d'un système de stockage se trouvant à bas potentiel ou au potentiel de la masse dans le récipient de stockage par l'intermédiaire d'une conduite d'alimentation, alors que la conduite de liaison aboutissant au dispositif de pulvérisation est vidée, et en ce qu'on isole électriquement le récipient de stockage contenant la matière de revêtement du système de stockage par évacuation de la conduite d'alimentation.

2. Procédé selon la revendication 1, caractérisé en ce qu'on amène la matière de revêtement du système de stockage dans un premier récipient de stockage par une première conduite d'alimentation (LVA), alors que la conduite de liaison (LZA) allant de ce récipient de stockage au dispositif de pulvérisation est vidée, en ce qu'on isole électriquement le premier récipient de stockage contenant la matière de revêtement du système de stockage par évacuation de la première conduite d'alimentation (LVA), en ce qu'on amène la matière de revêtement du système de stockage à un second récipient de stockage monté en parallèle sur le premier récipient de stockage par une seconde conduite d'alimentation (LVB), alors que la seconde conduite de liaison (LZB) allant du second récipient de stockage au dispositif de pulvérisation est vidée, en ce qu'on isole électriquement le second récipient de stockage contenant la matière de revêtement du système de stockage par évacuation de la seconde conduite d'alimentation (LVB), en ce qu'on remplit chaque récipient de stockage respectif par sa conduite d'alimentation, alors que la matière de revêtement est amenée de l'autre récipient de stockage respectif au dispositif de pulvérisation et pulvérisée.

3. Procédé selon la revendication 1 ou 2, caractérisé en ce qu'on remplit le récipient de stockage d'une quantité de matière de revêtement dosée avec précision, qui pratiquement est seulement suffisante pour revêtir une seule pièce ou un faible nombre prédéterminé de pièces.

4. Procédé selon la revendication 1, 2 ou 3, caractérisé en ce qu'on vide entièrement le récipient de stockage après évacuation de la conduite d'alimentation en transférant la matière de revêtement au dispositif de pulvérisation.

5. Procédé selon l'une des revendications 1 à 4, caractérisé en ce qu'on prévoit deux récipients de stockage montés en parallèle, que l'on remplit et l'on vide en alternance avec de la matière de revêtement de même couleur.

6. Procédé selon l'une des revendications 1 à 5, caractérisé en ce qu'on prévoit deux récipients de stockage montés en parallèle et en ce que, lorsqu'on change de couleur, on remplit un premier récipient de stockage de matière de revêtement d'une première couleur et le second récipient de stockage de la matière de revêtement de l'autre couleur.

7. Procédé selon l'une des revendications précédentes, caractérisé en ce qu'on lave la conduite de liaison, le récipient de stockage et/ou la conduite d'alimentation après l'évacuation par un solvant de la matière de revêtement concernée.

8. Procédé selon l'une des revendications précédentes, caractérisé en ce qu'on sèche par soufflage après l'évacuation la conduite d'alimentation, le récipient de stockage et/ou la conduite de liaison aboutissant au dispositif de pulvérisation.

9. Procédé selon l'une des revendications précédentes, caractérisé en ce qu'on ajuste le volume du récipient de stockage avant le chargement de la matière de revêtement selon la quantité nécessaire chaque fois pour le revêtement.

10. Procédé selon la revendication 9, caractérisé en ce qu'on réduit le volume du récipient de stockage lors du nettoyage.

11. Installation de revêtement pour le revêtement electrostatique en série de pièces avec une matière de revêtement électriquement conductrice, comportant un dispositif de pulvérisation (Z), un système de stockage pour la matière de revêtement maintenu à un potentiel bas ou le potentiel de la masse, un récipient de stockage (V) isolé de la masse, une conduite de liaison (LZA, LZB) isolante, reliant le récipient de stockage (V) au dispositif de pulvérisation (Z), un premier ensemble de soupapes commandé (SP2, UV) qui est raccordé à la conduite de liaison (LZA, LZB), ainsi qu'à une source pour un moyen d'évacuation et/ou de nettoyage de la conduite de liaison (LZA, LZB), et un dispositif de changement de couleur (FW) qui comprend plusieurs soupapes de couleurs (F1-FN) reliées à des sources pour de la matière de revêtement de couleurs différentes contenues dans le système de stockage et est relié au récipient de stockage (V), caractérisé en ce que le dispositif de changement de couleur (FW) est maintenu constamment au bas potentiel ou potentiel de la masse du système de stockage et est, par une conduite d'alimentation (LVA, LVB) pour le remplissage du récipient de stockage (V), isolante, commune à toutes les couleurs, relié audit récipient, et en ce qu'un autre ensemble de soupapes commandé (SP1) est raccordé à cette conduite d'alimentation (LVA, LVB), ainsi qu'à une source pour un moyen pour évacuer et/ou nettoyer la conduite d'alimentation (LVA, LVB).

12. Installation de revêtement selon la revendication 11, caractérisée en ce que la conduite d'alimentation (LVA, LVB) est précédée par un dispositif de dosage (DP₀) pour le remplissage du récipient de stockage (V) par une quantité prédéterminée de la matière de revêtement.

13. Installation de revêtement selon la revendication 11 ou 12, caractérisée en ce qu'un dispositif de dosage (DP4) par l'évacuation du dispositif de stockage (DZ) est monté entre le récipient de stockage et le dispositif de pulvérisation (Z).

14. Installation de revêtement selon la revendication 12 ou 13, caractérisée en ce que le dispositif de dosage (DP₀, DP4) comporte un moteur d'entraînement (M) qui en est isolé électriquement.

15. Installation de revêtement selon l'une des revendications 11 à 14, caractérisée en ce qu'on prévoit deux récipients de stockage (V) à chacun desquels aboutit une conduite d'alimentation respective (LVA, LVB) à partir du système de stockage, et qui sont reliés chacun au dispositif de pulvérisation (Z) par une conduite de liaison (LZA, LZB) respective, et en ce qu'un distributeur (VV) est monté entre les deux conduites d'alimentation (LVA, LVB) et le système d'alimentation (dispositif de changement de couleur FW) à la masse.

16. Installation de revêtement selon la revendication 15, caractérisée en ce qu'une soupape commutable (UV) est montée entre les deux récipients de stockage (V) et le dispositif de pulvérisation (Z).

17. Installation de revêtement selon l'une des revendications 11 à 16, caractérisée en ce qu'un ensemble de soupapes de lavage (SP1, SP2) est placé respectivement à l'entrée et/ou à la sortie du récipient de stockage (V).

18. Installation de revêtement selon l'une des revendications 11 à 17, caractérisée en ce que les conduites d'alimentation et de liaison (LVA, LVB; LZA, LZB) sont des tuyaux flexibles constitués au moins en partie par une matière plastique isolante.

19. Installation selon l'une des revendications 11 à 18, caractérisée en ce que le récipient de stockage est constitué par un cylindre de dosage (DZ) comportant un piston mobile (2).

20. Installation de revêtement selon la revendication 19, caractérisée en ce qu'une canalisation (5, 6, 7) pour de la couleur et du solvant aboutit, à travers une tige de piston mobile (3) se trouvant de l'un des côtés frontaux du piston (2) provenant du cylindre de dosage (DZ), et le piston (2), à au moins une ouverture (8) située de son autre côté frontal.

21. Installation de revêtement selon la revendication 20, caractérisée en ce qu'un ou plusieurs ajutages de sortie (8) en liaison avec la canalisation (5, 6, 7), qui se trouvent au voisinage du bord latéral du piston (2), sont dirigés vers la paroi intérieure du cylindre de dosage (DZ).

22. Installation de revêtement selon l'une des revendications 19 à 21, caractérisée en ce qu'un moteur pas à pas commandé par impulsions est prévu pour le déplacement du piston (2).
